# EUROPÄISCHE PATENTSCHRIFT

(11) **EP 1 645 690 B1**
(45) Veröffentlichungstag und Bekanntmachung des Hinweises auf die Patenterteilung: **24.06.2009**
(21) Anmeldenummer: 05450163.0
(22) Anmeldetag: 06.10.2005
(51) Int. Cl.: E01C 19/28, E02F 3/76, E01C 21/00

(54) **Vorrichtung zum Sanieren und Herstellen von tragfähigen Oberflächen**
Device for reconditioning and constructing load bearing surfaces
Dispositif pour la rénovation et la construction de surfaces porteuses

(30) Priorität: 07.10.2004 AT 16732004
(43) Veröffentlichungstag der Anmeldung: 12.04.2006
(73) Patentinhaber: Doppler, Peter, 5571 Mariapfarr (AT)
(72) Erfinder: Doppler, Peter, 5571 Mariapfarr (AT)
(74) Vertreter: Babeluk, Michael

(56) Entgegenhaltungen:
- DE-A1- 3 418 975
- DE-A1- 10 220 636
- FR-A- 1 250 038
- FR-A- 2 839 089
- GB-A- 1 077 210
- GB-A- 2 281 328
- US-A1- 2002 139 545

## Beschreibung

Die Erfindung betrifft eine Vorrichtung zum Sanieren und Herstellen von tragfähigen Oberflächen, mit zumindest einem Schlepparm zum lösbaren Anhängen an eine Zugmaschine, mit einer Verdichtungseinrichtung, wobei - in Fahrtrichtung gesehen - vor der Verdichtungseinrichtung ein Planierschild angeordnet ist, wobei die durch eine Rüttelwalze gebildete Verdichtungseinrichtung mit einem Antriebsmittel verbunden ist.

Aus der DE 32 44 404 A1 ist eine Vorrichtung zum Herstellen tragfähiger Oberflächen bekannt, welche eine als auswechselbares Einbaugerät ausgebildete Anbauverdichtungseinrichtung mit Schlepparmen aufweist. Die Schlepparme sind an der Rückseite einer selbstfahrenden, die Oberflächen bearbeitenden Maschine angelenkt. Die Anbauverdichtungseinrichtung ist dabei hinter einem Bodenvermörtelungsgerät angeordnet. Ein Planierschild zur Vorbehandlung der Oberfläche ist keines vorgesehen.

An Zugmaschinen anhängbare Sanierungsvorrichtungen für Straßen haben gegenüber selbstfahrenden Wegsanierungseinrichtungen den Vorteil, dass ein flexiblerer Einsatz möglich ist. Im Vergleich zu selbstfahrenden Einrichtungen sind geschleppte Vorrichtungen kostengünstiger in der Anschaffung und im Betrieb. Da keine leistungsstarken Antriebsvorrichtungen erforderlich sind, können geschleppte Sanierungsgeräte von der Baugrößer her kompakter ausgeführt sein.

Aus der DE 34 18 975 A1 ist ein Planier- und Verdichtungsgerät bekannt, welches aus einem an einem Schlepper anhängbaren Anbaugestell besteht, das an einem vorderen Rahmenteil ein Planierschild und an einem hinteren Rahmenteil eine Verdichtungswalze trägt. Beide Rahmenteile sind um eine quer zur Zugrichtung gelegene Schwenkachse gegeneinander schwenkbar. Um mit einem Gerät sowohl planieren, als auch wahlweise verdichten zu können, dient die Verdichtungswalze bei der Planierarbeit als Stützrad zur Führung des abgesenkten Planierschildes, während des Planierschild bei der Verdichtungsarbeit angehoben ist und als Gewichtsbelastung auf die Verdichtungswalze wirkt. Die Verdichtungsqualität durch die einfach nachlaufende Verdichtungswalze ist aber nur durchschnittlich.

Die FR 2 839 089 A1 offenbart eine Vorrichtung zum Sanieren und Herstellen von tragfähigen Oberflächen mit einem Schlepparm zum lösbaren Anhängen an eine Zugmaschine. In Fahrtrichtung gesehen, ist vor einer durch eine Rüttelwalze gebildeten Verdichtungseinrichtung ein Planierschild angeordnet.

Aus der GB 2 281 328 A ist eine an ein Zugfahrzeug anhängbare Vorrichtung mit einem Planierschild und einer absenkbaren Verdichtungswalze bekannt.

Aus der FR 1 250 038 A ist ein seitlich verstellbares Planierschild bekannt.

Aus der US 4 369 847 A1 ist ein Planierschild mit seitlich verstellbaren Verlängerungselementen bekannt.

Die US 2 042 196 A1 beschreibt ein Planierschild mit integrierten höhenverstellbaren Aufreißelementen.

Die US 3,974,699 A offenbart eine motorgetriebene Planiermaschine mit einem auf einem Tragarm befestigen Planierschild, wobei der Tragarm über ein Kugelgelenk mit einem Rahmen des Fahrzeuges verbunden ist.

Aus der US 3,693,722 A ist eine motorgetriebene Planiermaschine mit einem Planierschild hinter einer Schneckenwelle bekannt, wobei Planierschild und Schneckenwelle auf einem Tragarm angeordnet sind, welcher über ein Kugelgelenk mit dem Fahrzeugrahmen verbunden ist.

Aufgabe der Erfindung ist es, eine Vorrichtung zum Sanieren und Herstellen von tragfähigen Oberfläche zu schaffen, welche flexibel einsetzbar ist und mit der eine hohe Verdichtungsqualität erreicht werden kann.

Erfindungsgemäß wird dies dadurch erreicht, dass das Planierschild an einem Tragarm befestigt ist, welcher über ein Kugelgelenk mit dem Schlepparm verbunden ist, dass das Planierschild seitliche verstellbare Verlängerungselemente aufweist und dass in das Planierschild höhenverstellbare Aufreißelemente integriert sind. Dies ermöglicht eine einfache Verstellbarkeit des Planierschildes in der Höhe und Breite, wodurch die Vorrichtung flexibel an die zu behandelnde Oberfläche angepasst werden kann. Die höhenverstellbaren Aufreißelemente können bei Bedarf eingesetzt werden.

Durch das der Verdichtungseinrichtung vorgelagerte Planierschild kann in einem Arbeitsvorgange eine Vorbehandlung und Verdichtung der herzustellenden Oberfläche durchgeführt werden. Um einen flexiblen Einsatz zu ermöglichen, ist vorzugsweise vorgesehen, dass das Planierschild, vorzugsweise hydraulisch, höhenverstellbar ist. Das Planierschild kann auch hydraulisch um eine Hochachse schwenkbar ausgeführt sein.

Die Höhenverstellbarkeit des Planierschildes wird am einfachsten dadurch erreicht, dass auf den Tragarm ein sich am Schlepparm abstützender hydraulischer Hebe- und Senkzylinder einwirkt, wobei vorzugsweise vorgesehen sein, dass der Tragarm über einen vorzugsweise hydraulisch verstellbaren Stabilisator mit dem Schlepparm verbunden ist.

Um das Planierschild an den jeweiligen Untergrund anpassen zu können, ist es vorteilhaft, wenn der Schnittwinkel des Planierschildes, vorzugsweise hydraulisch, verstellbar ist, wobei vorzugsweise das Planierschild um eine Querachse drehbar ist. Zur Anpassung der Verdichtungseinrichtung an den jeweiligen Untergrund kann vorgesehen sein, dass die Vorrichtung zumindest ein - in Fahrtrichtung gesehen - hinter der Verdichtungseinrichtung angeordnetes Laufrad aufweist, welches vorzugsweise durch ein Antriebsmittel der Verdichtungseinrichtung antreibbar ist. Dabei ist es besonders vorteilhaft, wenn das Laufrad vorzugsweise hydraulisch höhenverstellbar ist. Dies erleichtert Überstellungsfahrten und Planierarbeiten. Zur Erleichterung der Handhabbarkeit, insbesondere bei kurvigen Straßenverläufen, kann das Laufrad lenkbar ausgeführt und vorzugsweise vom Zugfahrzeug aus mitgelenkt werden.

In einer besonders vorteilhaften Ausführungsvariante der Erfindung ist vorgesehen, dass - in Fahrtrichtung gesehen - vor dem Planierschild eine Fräse anbaubar ist, wobei die Fräse vorzugsweise zusammen mit dem Planierschild ver stellbar ist. Dadurch können in einem Arbeitsgang Straßenoberflächen aufgebrochen, planiert und verdichtet werden. Die Fräse ist dabei vorzugsweise über eine Schnellwechselvorrichtung am Planierschild befestigt. Zusätzliche Antriebseinrichtungen für die Fräse können entfallen, wenn die Fräse durch das Antriebsmittel der Verdichtungseinrichtung antreibbar ist.

Die Erfindung wird im Folgenden anhand der Figuren näher erläutert. Es zeigen:
- Fig. 1: eine erfindungsgemäße Vorrichtung in einer ersten Ausführungsvariante in einer Seitenansicht;
- Fig. 2: ein Planierschild im Grundriss; und
- Fig. 3: eine erfindungsgemäße Vorrichtung in einer zweiten Ausführungsvariante in einer Seitenansicht.

Die Vorrichtung 1 weist einen Schlepparm 2 auf, welcher über eine Zugöse 3 an einem nicht weiter dargestellten Zugfahrzeug, beispielsweise einem Traktor, angehängt werden kann. Mit dem Schlepparm 2 ist eine eine Rüttelwalze 4 aufweisende Verdichtungseinrichtung 5 verbunden, wobei die Rüttelwalze 4 über einen Antriebsmotor 6 angetrieben werden kann. Am hinteren Ende der Vorrichtung 1 sind Laufräder 7 vorgesehen, welche über eine Hebe- und Senkeinrichtung 8 aktiviert oder deaktiviert werden können. Dadurch ist ein einfacher Transport der Vorrichtung 1 möglich.

Mit dem Schlepparm 2 ist über ein Kugelgelenk 9 ein Tragarm 10 verbunden. Am Tragarm 10 ist ein Planierschild 11 befestigt, wobei das Planierschild 11 um eine Querachse 12 durch eine hydraulische Schnittwinkelverstelleinrichtung 13 geschwenkt werden kann. Das Planierschild 11 weist höhenverstellbare Aufreißelemente 14 auf.

Über einen Schwenkmotor 15 kann das Planierschild 11 um eine Hochachse 16 verdreht werden. Die Verdrehstellungen sind aus Fig. 2 ersichtlich. Mit Bezugszeichen 17 sind Hebe- und Senkzylinder bezeichnet, mit welchen der Tragarm 10 in Bezug zum Schlepparm 2 gehoben oder gesenkt werden kann. Zwischen Tragarm 10 und Schlepparm 2 ist weiters ein hydraulisch verstellbarer Stabilisator 18 angeordnet.

Fig. 2 zeigt verschiedene Betriebsstellungen des Planierschildes 11. Bei der mit strichlierten Linien eingezeichneten Stellung A ist das Planierschild 11 nach links, bei der mit B gezeichneten Stellung nach rechts geschwenkt. C und D zeigen Betriebsstellungen, in welchen das Planierschild 11 nach links oder nach rechts seitlich verschoben ist. Eine zusätzliche Verstellmöglichkeit ergibt sich durch seitliche verstellbare Verlängerungselemente 19.

Die in Fig. 3 dargestellte Vorrichtung 1 unterscheidet sich von der beschriebenen Ausführungsvariante dadurch, dass in Fahrtrichtung vor dem Planierschild 11 an diesem über eine Schnellwechselvorrichtung 20 eine Fräse 21 angebracht ist. Die Fräse 21 kann - wie das Laufrad 7 - vom Antriebsmotor 6 der Rüttelwalze 4 angetrieben werden. Über die Schnellwechselvorrichtung 20 kann die Fräse 21 be Bedarf rasch an- bzw. abgebaut werden.

Die Laufräder 7 können vom Zugfahrzeug aus mitlenkbar ausgebildet sein und weisen eine vom Zugfahrzeug betätigbare Bremseinrichtung, beispielsweise eine elektro-hydraulische Bremsvorrichtung, auf.

Bei der vorliegenden Vorrichtung 1 zum Sanieren und Herstellen von tragfähigen Oberflächen handelt es sich um ein Mehrzweckgerät zur Durchführung von Planier- und Verdichtungsarbeiten.

Das vor der Rüttelwalze 4 angebaute Planierschild 11 hat alle Funktionen, die einem Gräder gleichkommen.

Die in das Planierschild 11 eingearbeiteten Aufreißelemente 14 können höhenverstellt werden und somit nur bei Bedarf zum Einsatz kommen.

Die an der Seite am Planierschild 11 angebrachten Verlängerungen 19 sind verstellbar, so dass damit auch ein Wasserabzugsgraben hergestellt werden kann.

Sämtliche Einrichtungen der Vorrichtung 1, wie Planierschild 11, Fräse 21, Laufrad 7, etc. können vom Zugfahrzeug aus, beispielsweise über einen sogenannten Joystick, betätigt werden.

## Patentansprüche

1. Vorrichtung (1) zum Sanieren und Herstellen von tragfähigen Oberflächen, mit zumindest einem Schlepparm (2) zum lösbaren Anhängen an eine Zugmaschine, mit einer Verdichtungseinrichtung (5), wobei, in Fahrtrichtung gesehen, vor der Verdichtungseinrichtung (5) ein Planierschild (11) angeordnet ist, wobei die durch eine Rüttelwalze (4) gebildete Verdichtungseinrichtung (5) mit einem Antriebsmittel (6) verbunden ist, und das Planierschild (11) an einem Tragarm (10) befestigt ist, **dadurch gekennzeichnet, dass** der Tragarm (10) über ein Kugelgelenk mit dem Schlepparm (2) verbunden ist, dass das Planierschild (11) seitliche verstellbare Verlängerungselemente aufweist und dass in das Planierschild (11) höhenverstellbare Aufreißelemente (14) integriert sind.

2. Vorrichtung (1) nach Anspruch 1, **dadurch gekennzeichnet, dass** das Planierschild (11), vorzugsweise hydraulisch, höhenverstellbar ist.

3. Vorrichtung (1) nach Anspruch 1 oder 2, **dadurch gekennzeichnet, dass** das Planierschild (11), vorzugsweise hydraulisch, um eine Hochachse schwenkbar ist.

4. Vorrichtung (1) nach einem der Ansprüche 1 bis 3, **dadurch gekennzeichnet, dass** das Planierschild (11) seitlich verstellbar ist.

5. Vorrichtung (1) nach einem der Ansprüche 1 bis 4, **dadurch gekennzeichnet, dass** der Tragarm (10) über einen vorzugsweise hydraulisch verstellbaren Stabilisator (18) mit dem Schlepparm verbunden ist.

6. Vorrichtung (1) nach einem der Ansprüche 1 bis 5, **dadurch gekennzeichnet, dass** auf den Tragarm (10) ein sich am Schlepparm (2) abstützender hydraulischer Hebe- und Senkzylinder (17) einwirkt.

7. Vorrichtung (1) nach einem der Ansprüche 1 bis 6, **dadurch gekennzeichnet, dass** der Schnittwinkel des Planierschildes (11), vorzugsweise hydraulisch, verstellbar ist, wobei vorzugsweise das Planierschild (11) um eine Querachse (12) drehbar ist.

8. Vorrichtung (1) nach einem der Ansprüche 1 bis 7, **dadurch gekennzeichnet, dass** die Vorrichtung (1) zumindest ein, in Fahrtrichtung gesehen, hinter der Verdichtungseinrichtung (5) angeordnetes Laufrad (7) aufweist, welches vorzugsweise durch das Antriebsmittel (6) der Verdichtungseinrichtung (5) antreibbar ist.

9. Vorrichtung (1) nach Anspruch 8, **dadurch gekennzeichnet, dass** das Laufrad (7) vorzugsweise hydraulisch höhenverstellbar ist.

10. Vorrichtung (1) nach Anspruch 8 oder 9, **dadurch gekennzeichnet, dass** das Laufrad (7) vorzugsweise vom Zugfahrzeug aus lenkbar ausgebildet ist.

11. Vorrichtung (1) nach einem der Ansprüche 1 bis 10, **dadurch gekennzeichnet, dass**, in Fahrtrichtung gesehen, vor dem Planierschild (11) eine Fräse (21) anbaubar ist, wobei die Fräse (21) vorzugsweise zusammen mit dem Planierschild (11) verstellbar ist.

12. Vorrichtung (1) nach Anspruch 11, **dadurch gekennzeichnet, dass** die Fräse durch das Antriebsmittel (6) der Verdichtungseinrichtung (5) antreibbar ist.

13. Vorrichtung nach Anspruch 11 oder 12, **dadurch gekennzeichnet, dass** die Fräse (21) über eine Schnellwechselvorrichtung am Planierschild (11) befestigbar ist.

## Claims

1. Equipment (1) for constructing and repairing loadbearing surfaces, with a least one towing member (2) for releasable coupling onto a tractor, with a compactor device (5), where a grading blade (11) is provided in front of the compactor device (5) as seen in travel direction, and where the compactor device (5), which is realized as a vibrating roller (4), is furnished with a drive means (6) and the grading blade (11) is attached to a carrier member (10), **characterised in that** the carrier member (10) is attached to the towing member (2) via a ball joint, and that the grading blade (11) is provided with laterally adjustable extension elements, and that height-adjustable scraping elements (14) are integrated in the grading blade (11).

2. Equipment (1) according to claim 1, **characterised in that** the grading blade (11) is height-adjustable, preferably by hydraulic means.

3. Equipment (1) according to claim 1 or 2, **characterised in that** the grading blade (11) can be rotated about an upright axle, preferably by hydraulic means.

4. Equipment (1) according to any of claims 1 to 3, **characterised in that** the grading blade (11) is laterally adjustable.

5. Equipment (1) according to any of claims 1 to 4, **characterised in that** the carrier member (10) is connected to the towing member (2) via a stabiliser (18), which preferably is hydraulically adjustable.

6. Equipment (1) according to any of claims 1 to 5, **characterised in that** a hydraulic lifting and lowering cylinder (17) supported by the towing member (2) acts on the carrier member (10).

7. Equipment (1) according to any of claims 1 to 6, **characterised in that** the cutting angle of the grading blade (11) is adjustable, i.e. preferably hydraulically, with the grading blade preferably being rotatable about a horizontal axle (12).

8. Equipment (1) according to any of claims 1 to 7, **characterised in that** the equipment (1) has at least one carrying wheel (7), which is positioned behind the compactor device (5) as seen in travel direction, and which can preferably be driven by the driving means (6) of the compactor device (5).

9. Equipment (1) according to claim 8, **characterised in that** the carrying wheel (7) is height-adjustable, preferably by hydraulic means.

10. Equipment (1) according to any of claims 8 or 9, **characterised in that** the carrying wheel (7) preferably is steerable from the towing vehicle.

11. Equipment (1) according to any of claims 1 to 10, **characterised in that** a cutter (21) may be attached in front of the grading blade (11) as seen in travel direction, said cutter (21) preferably being adjustable together with the grading blade (11).

12. Equipment (1) according to claim 11, **characterised in that** the cutter can be driven by the driving means (6) of the compactor device (5).

13. Equipment (1) according to claim 11 or 12, **characterised in that** the cutter (21) can be attached to the grading blade (11) by means of a quick-change mechanism.

## Revendications

1. Dispositif (1) pour la rénovation et la réalisation de surfaces porteuses comportant au moins un bras à tracter (2) pour être accroché de manière amovible à un engin tracteur, une installation de compactage (5) et, vu dans la direction de déplacement et en avant de l'installation de compactage (5), une lame niveleuse (11),
l'installation de compactage (5) formée d'un rouleau vibreur (4) est reliée à un moyen d'entraînement (6), et
la lame niveleuse (11) est fixée à un bras de support (10),
**caractérisé en ce que**
le bras de support (10) est relié au bras de traction (2) par l'intermédiaire d'une articulation à rotule,
la lame niveleuse (11) comporte des éléments de prolongement réglables latéralement, et
la lame niveleuse (11) comporte des éléments de fouille (14) réglables en hauteur.

2. Dispositif (1) selon la revendication 1,
**caractérisé en ce que**
la lame niveleuse (11) est réglable en hauteur de préférence par un moyen hydraulique.

3. Dispositif (1) selon la revendication 1 ou 2,
**caractérisé en ce que**
la lame niveleuse (11) est pivotante autour d'un axe montant, de préférence par un moyen hydraulique.

4. Dispositif (1) selon l'une des revendications 1 à 3,
**caractérisé en ce que**
la lame niveleuse (11) est réglable latéralement.

5. Dispositif (1) selon l'une des revendications 1 à 4,
**caractérisé en ce que**
le bras de support (10) est relié au bras de traction par un stabilisateur (18) de préférence réglable hydrauliquement.

6. Dispositif (1) selon l'une des revendications 1 à 5,
**caractérisé en ce qu'**
un vérin hydraulique de soulèvement et d'abaissement (17) s'appuyant sur le bras de traction (2) agit sur le bras de support (10).

7. Dispositif (1) selon l'une des revendications 1 à 6,
**caractérisé en ce que**
l'angle de coupe de la lame niveleuse (11) est réglable de préférence par un moyen hydraulique et la lame niveleuse (11) peut de préférence tourner autour d'un axe transversal (12).

8. Dispositif (1) selon l'une des revendications 1 à 7,
**caractérisé en ce que**
le dispositif (1) comporte, selon le sens de déplacement, une roue de sustentation (7) derrière l'installation de compactage (5), cette roue étant de préférence entraînée par le moyen d'entraînement (6) de l'installation de compactage (5).

9. Dispositif (1) selon la revendication 8,
**caractérisé en ce que**
la roue de suspentation (7) est réglable en hauteur, de préférence par un moyen hydraulique.

10. Dispositif (1) selon les revendications 8 ou 9,
**caractérisé en ce que**
la roue de sustentation (7) est directrice de préférence à partir du véhicule tracteur.

11. Dispositif (1) selon l'une des revendications 1 à 10,
**caractérisé en ce que**
en avant de la lame niveleuse (11), dans la direction de déplacement on peut monter une fraise (21) de préférence réglable avec la lame niveleuse (11).

12. Dispositif (1) selon la revendication 11,
**caractérisé en ce que**
la fraise est entraînée par le moyen d'entraînement (6) de l'installation de compactage (5).

13. Dispositif selon la revendication 11 ou la revendication 12,
**caractérisé en ce que**
la fraise (21) est fixée à la lame niveleuse (11) par l'intermédiaire d'un dispositif de changement rapide.
